# FASCICULE DE BREVET EUROPEEN

(11) **EP 0 735 225 B1**
(45) Date de publication et mention de la délivrance du brevet: **30.05.2001**
(21) Numéro de dépôt: 96400699.3
(22) Date de dépôt: 29.03.1996
(51) Int. Cl.: E05F 11/38, E05F 11/48

(54) **Dispositif de maintien d'une vitre montée coulissante dans une porte de véhicule automobile**
Haltervorrichtung für in einer Kraftfahrzeugtür verschiebbar montierte Fensterscheibe
Holding device for a windowpane slidingly mounted in a vehicle door

(30) Priorité: 31.03.1995 FR 9503852
(43) Date de publication de la demande: 02.10.1996
(73) Titulaire: AUTOMOBILES PEUGEOT, 75116 Paris (FR); AUTOMOBILES CITROEN, 92200 Neuilly-sur-Seine (FR)
(72) Inventeur: Le Briz, Patrick, 35230 Saint-Armel (FR); Le Dû, Pierre, 35310 Chavagne (FR)
(74) Mandataire: Thinat, Michel

(56) Documents cités:
- DE-B- 1 210 691
- US-A- 4 658 546

## Description

La présente invention concerne une porte de véhicule automobile dans laquelle est montée coulissante une vitre et comprenant un dispositif de maintien de la vitre dans la porte.

La figure 1 représente une porte avant connue 1 d'un véhicule automobile vue de l'intérieur et les figures 2 et 3 sont des vues agrandies en section suivant respectivement les lignes II-II et III-III de la figure 1.

La porte 1 comprend une vitre 2 dont le déplacement guidé est assuré d'une part par le chariot 3 du dispositif lève-vitre 4 suivant la trajectoire T1 symbolisée en traits mixtes en figure 1 et d'autre part par un patin de guidage 5, solidaire de la vitre 2, et coulissant dans un rail de l'encadrement de porte suivant une trajectoire T2, parallèle à la trajectoire T1, et également représentée en traits mixtes en figure 1.

La structure de porte ci-dessus pose le problème suivant.

Lorsque l'utilisateur ferme la porte 1, la vitre 2 peut tourner autour d'un axe A1A2 représenté en trait fort en figure 1 et passant par un point 01 par lequel passe l'axe du chariot 3 et le point 02 par lequel passe l'axe du patin guide-vitre 5, les points 01 et 02 se déplaçant, lors du déplacement de la vitre 2, suivant les trajectoires T1 et T2. Plus précisément, si l'on considère les deux points B et C de la vitre représentés en figure 1, la rotation de la vitre 2 autour de l'axe A1A2 provoquera un débattement du point B suivant le sens y$\frac{\text{+}}{\text{1}}$ ou y$\frac{\text{-}}{\text{1}}$ et un débattement du point C de sens opposé y$\frac{\text{-}}{\text{2}}$ ou y$\frac{\text{+}}{\text{2}}$. Ce débattement de la vitre 2 provoque alors des contacts entre la vitre 2 et son environnement constitué par le dispositif lève-vitre 4, la serrure de porte 6, la barre de renfort 7 de la porte 1, etc., créant ainsi des bruits de claquement désagréables.

Le document US-A-4658546 décrit une porte de véhicule automobile comprenant les caractéristiques énoncées dans le préambule de la revendication 1.

Cependant, selon cette porte connue, les deux butées de limitation du pivotement de la vitre compliquent davantage le montage des éléments de guidage de la vitre.

La présente invention a pour but d'éliminer les inconvénients ci-dessus en proposant une porte de véhicule automobile comprenant les caractéristiques de la partie caractérisante de la revendication 1.

Les butées sont situées en dehors de l'axe de pivotement de la vitre quelle que soit la position de celle-ci.

Chaque butée est logée dans une cavité du joint lécheur correspondant.

Avantageusement, chaque butée a un profil correspondant à celui de la cavité du joint lécheur et est maintenue dans celui-ci par encastrement, collage, ou est moulée sur le joint lécheur.

Le matériau constituant la butée est choisi parmi les matières plastiques, les caoutchoucs de dureté élevée, par exemple de dureté shore de l'ordre de 90, ou les métaux.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels :
- la figure 1 représente un dispositif connu de maintien d'une vitre coulissante d'une porte avant d'un véhicule automobile vue de l'intérieur :
- la figure 2 est une vue agrandie en coupe suivant la ligne II-II de la figure 1 ;
- la figure 3 est une vue agrandie en coupe suivant la ligne III-III de la figure 1 ;
- la figure 4 est une vue semblable à celle de la figure 2 représentant le dispositif de maintien de la vitre coulissante conforme à l'invention ;
- la figure 5 est une vue agrandie de la partie cerclée en V de la figure 4.

Les éléments communs au dispositif de maintien classique de la vitre coulissante des figures 1 à 3 et au dispositif de maintien de l'invention des figures 4 et 5 portent les mêmes références.

En se reportant aux figures 4 et 5, le dispositif de l'invention permettant le maintien de la vitre 2 montée coulissante dans la porte avant 1 du véhicule automobile comprend des moyens de butée 8, 9 empêchant sensiblement le pivotement de la vitre 2 autour de l'axe A1A2 lors d'une fermeture relativement violente de la porte 1.

Ces moyens de butée comprennent deux butées 8, 9 situées de part et d'autre de la vitre 2 et en dehors de l'axe de pivotement de la vitre 2 quelle que soit la position de celle-ci.

Comme représenté plus précisément en figure 5, la butée 8 est logée dans une cavité 10a du joint lécheur intérieur 10 de la vitre 2 tandis que la butée 9 est logée dans une cavité 11a du joint lécheur extérieur 11 de la vitre 2. Chacune des deux butées 8, 9 a un profil correspondant sensiblement à celui de la cavité correspondante 10a, 11a du joint lécheur 10, 11 et est maintenue dans ce joint par encastrement grâce à l'élasticité de la matière (caoutchouc) constituant le joint 10, 11. Selon une variante, chaque butée 8, 9 peut être maintenue dans la cavité correspondante 10a, 11a par collage ou peut être moulée sur le joint correspondant 10, 11.

Le matériau constituant chaque butée 8, 9 est choisi parmi les matières plastiques, les caoutchoucs de dureté élevée, par exemple de dureté shore de l'ordre de 90, ou les métaux.

En incorporant deux butées 8, 9 respectivement dans les deux joints lécheurs intérieur 10 et extérieur 11, on assure un appui ponctuel de part et d'autre de la vitre 2 de façon à éviter la rotation de la vitre 2 autour de l'axe A1A2 et annuler ainsi le débattement de la vitre 2 suivant le sens y$\frac{\text{+}}{\text{1}}$, y$\frac{\text{-}}{\text{2}}$ ou y$\frac{\text{-}}{\text{1}}$, y$\frac{\text{+}}{\text{2}}$.

La combinaison des deux butées implantées dans les deux joints, lécheurs de vitre permet ainsi d'empêcher sensiblement le pivotement de la vitre 2 de façon que lors de la fermeture relativement violente de la porte du véhicule, aucun bruit de claquement ne soit produit, l'essentiel étant de créer le triangle de sustentation défini par les hachures en figure 1 le plus grand possible.

L'invention a été décrite en référence à une porte avant de véhicule automobile, mais il est bien entendu qu'elle peut s'appliquer également à une porte arrière de celui-ci.

## Revendications

1. Porte de véhicule automobile dans laquelle est montée coulissante une vitre (2) et comprenant un dispositif de maintien de la vitre (2) en deux points (01, 02) définissant un axe (A1A2) autour duquel elle peut pivoter, le dispositif comprenant des moyens de butée (8, 9) pour empêcher sensiblement ce pivotement, ces moyens comprenant deux butées (8, 9) ponctuelles situées de part et d'autre de la vitre (2), caractérisée en ce que les deux butées (8, 9) sont incorporées respectivement dans deux joints lécheurs de vitre (10, 11) et chaque butée est réalisée en un matériau de dureté plus élevée que celle du matériau de chaque joint lécheur (10, 11).

2. Porte de véhicule automobile selon la revendication 1, caractérisée en ce que les butées (8, 9) sont situées en dehors de l'axe de pivotement (A1 A2) de la vitre (2) quelle que soit la position de celle-ci.

3. Porte de véhicule automobile selon la revendication 1 ou 2, caractérisée en ce que la butée (8, 9) est logée dans une cavité (10a, 11a) des joints lécheurs (10, 11).

4. Porte de véhicule automobile selon la revendication 3, caractérisée en ce que la butée (8, 9) a un profil correspondant à celui de la cavité corespondante (10a, 11a) du joint lécheur (10, 11).

5. Porte de véhicule automobile selon l'une des revendications précédentes, caractérisée en ce que la butée (8, 9) est maintenue dans le joint lécheur (10, 11) par encastrement, collage, ou est moulée sur le joint lécheur (10, 11).

6. Porte de véhicule automobile selon l'une des revendications précédentes, caractérisée en ce que le matériau constitutif de la butée (8, 9) est choisi parmi les matières plastiques, les caoutchoucs de dureté élevée, par exemple de dureté shore de l'ordre de 90, ou les métaux.

## Patentansprüche

1. Kraftfahrzeugtür, in der verschiebbar eine Fensterscheibe (2) eingebaut ist, und die eine Haltevorrichtung der Fensterscheibe (2) an zwei Punkten (01, 02) umfaßt, die eine Achse (A1A2) definieren, um die sie schwenken kann, wobei diese Vorrichtung Anschlagmittel (8, 9) umfaßt, um dieses Schwenken deutlich zu verhindern, wobei diese Mittel zwei punktartige Anschläge (8, 9) umfassen, die sich auf jeder Seite der Fensterscheiben (2) befinden, dadurch gekennzeichnet, daß die zwei Anschläge (8, 9) jeweils in zwei an der Scheibe anliegenden Dichtungen (10, 11) eingebaut sind, und jeder Anschlag aus einem Material mit einer größeren Härte als der des Materials der an der Scheibe anliegenden Dichtungen (10, 11) realisiert ist.

2. Kraftfahrzeugtür gemäß Anspruch 1, dadurch gekennzeichnet, daß die Anschläge (8, 9) sich außerhalb der Schwenkachse (A1A2) der Fensterscheibe (2) befinden, unabhängig von der Position derselben.

3. Kraftfahrzeugtür gemäß Anspruch 1 oder 2, dadurch gekennzeichnet, daß der Anschlag (8, 9) in einer Vertiefung (10a, 11a) der an der Scheiben anliegenden Dichtungen (10, 11) untergebracht ist.

4. Kraftfahrzeugtür gemäß Anspruch 3, dadurch gekennzeichnet, daß der Anschlag (8, 9) ein Profil hat, das dem der entsprechenden Vertiefung (10a, 11a) der an der Scheibe anliegenden Dichtung (10, 11) entspricht.

5. Kraftfahrzeugtür gemäß einem der vorigen Ansprüche, dadurch gekennzeichnet, daß der Anschlag (8, 9) in der an der Scheibe anliegenden Dichtung (10, 11) durch Einbau, Verklebung oder durch Aufformung auf der an der Scheiben anliegenden Dichtung (10, 11) festgehalten wird.

6. Kraftfahrzeugtür gemäß einem der vorigen Ansprüche, dadurch gekennzeichnet, daß das den Anschlag (8, 9) bildende Material aus Plastik, Kautschuk mit hoher Dichte, zum Beispiel der Härte Shore in der Größenordnung 90, oder aus Metallen ausgewählt wird.

## Claims

1. Motor vehicle door in which a windowpane (2) is slidingly mounted, and comprising a device for holding the windowpane (2) in two points (01, 02) that define an axis (A1A2) about which it may pivot, the device comprising abutment means (8, 9) for substantially preventing this pivoting, these means comprising two punctual abutments (8, 9) located on both sides of the windowpane (2), characterized in that the two abutments (8, 9) are respectively incorporated in two windowpane licking seals (10, 11), and each abutment is made of a material having a hardness that is higher than that of the material of each licking seal (10, 11)

2. Motor vehicle door according to claim 1, characterized in that the abutments (8, 9) are located outside the pivoting axis (A1A2) of the windowpane (2) whatever is the position thereof.

3. Motor vehicle door according to claim 1 or 2, characterized in that the abutment (8, 9) is housed in a recess (10a, 11a) of the licking seals (10, 11).

4. Motor vehicle door according to claim 3, characterized in that the abutment (8, 9) has an outline corresponding to that of the corresponding recess (10a, 11a) of the licking seal (10, 11).

5. Motor vehicle door according to one of the preceding claims, characterized in that the abutment (8, 9) is held in the licking seal (10, 11) by embeding, gluing, or is moulded on the licking seal (10, 11).

6. Motor vehicle door according to one of the preceding claims, characterized in that the constitutive material of the abutment (8, 9) is chosen among plastic materials, rubbers of a high hardness, for example a shore hardness of about 90, or metals.
